# EUROPÄISCHE PATENTSCHRIFT

(11) **EP 1 095 860 B1**
(45) Veröffentlichungstag und Bekanntmachung des Hinweises auf die Patenterteilung: **04.05.2005**
(21) Anmeldenummer: 00122888.1
(22) Anmeldetag: 20.10.2000
(51) Int. Cl.: B65B 35/24, B65B 5/10

(54) **Verfahren zum Handhaben von Standbeuteln**
Method for handling standing pouches
Procédé pour manipuler des sachets tenants debout

(30) Priorität: 28.10.1999 DE 19952006
(43) Veröffentlichungstag der Anmeldung: 02.05.2001
(73) Patentinhaber: INDAG Gesellschaft für Industriebedarf mbH & Co. Betriebs-KG, 69214 Eppelheim (DE)
(72) Erfinder: Wild, Hans Peter, Dr., 6300 Zug (CH); Kraft, Eberhard, 74924 Neckarbischofsheim (DE)
(74) Vertreter: Grünecker, Kinkeldey, Stockmair & Schwanhäusser Anwaltssozietät

(56) Entgegenhaltungen:
- FR-A- 2 646 140
- US-A- 3 191 748
- US-A- 3 987 602
- US-A- 4 800 703

## Beschreibung

Die Erfindung bezieht sich auf ein Verfahren zum Handhaben von Standboden-Beuteln der im Oberbegriff von Anspruch 1 erläuterten Art.

Ein derartiges Verfahren ist aus der DE 197 45 852 A1 oder der DE 197 45 854 C1 bekannt.

Standboden-Beutel sind Beutel, die meist aus einer Kunststoff- oder Aluminiumfolie bestehen und so ausgebildet sind, dass sie einen Standboden ausbilden, auf dem der fertige, befüllte Beutel stehen kann. Die Beutel werden so vorgefertigt, dass die dem Standboden gegenüberliegende Randkante offen bleibt, so dass der Beutel von dieser Seite her befüllt werden kann. Die Beutel werden aufrecht in Aufnahmeeinrichtungen, hängend oder stehend, einer Befülleinrichtung zugeführt, dort gefüllt und immer noch in aufrechter Stellung verschlossen, indem bevorzugt eine Verschweißeinrichtung an den beiden offenen Randkanten angreift, die sie zusammendrückt und mit Wärme und Druck verschweißt. Da Standbeutel stehen können, und da bereits Aufnahmevorrichtungen zum Befüllen vorgesehen werden müssen, hat man diese Standboden-Beutel bisher immer stehend weitertransportiert. Man war der Meinung, dass die Standboden-Beutel stehend den geringsten Platz beanspruchen und demzufolge die höchste Fördergeschwindigkeit, d.h. den höchsten Beuteldurchsatz gestatten.

Bei der Entwicklung des erfindungsgemäßen Verfahrens wurde jedoch festgestellt, dass dies nicht zutrifft.

Der Erfindung liegt somit die Aufgabe zugrunde, ein Verfahren bereitzustellen, mit dem die Fördergeschwindigkeit beim Handhaben von Standboden-Beuteln erhöht werden kann.

Die Aufgabe wird durch die im Anspruch 1 angegebenen Merkmale gelöst.

Es hat sich überraschenderweise herausgestellt, dass die Standboden-Beutel liegend wesentlich effektiver transportiert werden können, obwohl eigentlich zu erwarten gewesen wäre, dass liegende Beutel durch ihre kissenartige, ausgebeulte Form instabil sind und demzufolge eine geringere Fördergeschwindigkeit erfordern. Erfindungsgemäß wurde jedoch festgestellt, dass dies nicht der Fall ist, und dass, im Gegenteil, eine liegende Förderung für Standboden-Beutel eine merkliche Erhöhung der Fördergeschwindigkeit gestattet.

Zwar ist es aus der EP 676 329, der US 4 614 079, der US 4 903 458 oder der US 5 123 231 bereits bekannt, Verpackungen mit ihrer Längserstreckung parallel zur Förderfläche zu transportieren, dies betrifft jedoch nur quaderförmige Verpackungen, bei denen die Verpackungen somit trotzdem auf einem "Standboden" ruhen, bzw. nicht standfähige kissenförmige Verpackungen ohne Standboden und mit symmetrischer Dicke.

Vorteilhafte Weiterbildungen der Erfindung sind den Unteransprüchen zu entnehmen.

Das erfindungsgemäße Verfahren wird nachfolgend anhand der Zeichnungen näher erläutert. Es zeigen:
- Fig. 1: eine schematische Darstellung eines Ausführungsbeispiels einer Verfahrenslinie für das erfindungsgemäße Verfahren,
- Fig. 1A-1C: eine schematische Darstellung von Standboden-Beuteln in verschiedenen Stadien des Verfahrens in perspektivischer Darstellung.

Fig. 1 zeigt eine Draufsicht auf eine stark schematisierte Verfahrenslinie 1 zum Handhaben von Standboden-Beuteln 2, wobei die Standboden-Beutel 2 mit einem Trinkhalm 3 versehen und zu mehreren in eine Umverpackung 4 verpackt werden.

Im einzelnen enthält die Verfahrenslinie 1 eine Befüllstation 5 der bereits vorgefertigte Beutel aus einer Kunststoff- oder Aluminiumfolie mit einem Standboden 2a und mit bis auf eine Einfüllöffnung 2b allseitig verschlossene Seiten zugeführt werden. In der Füllstation 5 wird in die Beutel 2 ein Getränk, bevorzugt heiß, eingefüllt. Zu diesem Zweck werden die Beutel 2 in der in Fig. 1A gezeigten Stellung, d.h. mit durch Klammern oder Sauger oder dgl. maximal gespreizter Füllöffnung 2b an Klammem hängend oder in einer Aufnahmeeinrichtung stehend gefördert. Ist das Getränk eingefüllt, gelangt der Beutel 2 in eine Schließstation 6, in der die Befüllöffnung 2b durch Verbinden der die Öffnung 2b begrenzenden Folienränder mit Hilfe von Siegelstäben oder Klammern, bevorzugt heiß versiegelt wird, so dass sich die in Fig. 1B gezeigte Siegellinie 2c ausbildet. Anschließend wird der Beutel 2 einer Kühlstrecke 7, bevorzugt einem Wasserbad, zum Abkühlen des heiß eingefüllten Getränkes zugeführt. Im dargestellten Ausführungsbeispiel durchläuft der Beutel 2 die Kühlstrecke 7 immer noch aufrechthängend bzw. stehend. Nach dem Verlassen der Kühlstrecke 7 wird der Beutel 2 durch geeignete Greifer oder dgl. in die in Fig. 1C gezeigte, liegende Position verbracht, in der sie auf einer ihrer kissenartig gekrümmten Seitenflächen liegen und kontinuierlich weitergefördert. Dabei wird die Ausrichtung des Beutels 2 zur durch die Pfeile fortlaufend dargestellten Förderrichtung verändert, so dass nunmehr, wie an einer Übergabestelle 8 ersichtlich, die Längserstreckung des Beutels 2 quer zur Förderrichtung ausgerichtet ist, wobei die Beutel 2 mit ihren Standböden 2a alle in die gleiche Richtung weisen und parallel zur nunmehrigen Förderrichtung ausgerichtet sind. In dieser Position durchlaufen die Beutel 2 eine Anbringstation 9 zum Anbringen der Trinkhalme 3 auf der nach oben weisenden Seitenfläche jedes Beutels 2.

In Förderrichtung anschließend an die Anbringstation 9 durchlaufen die Beutel eine weitere Übergabestelle 10, in der die bisher einzige Reihe der Beutel in zwei parallele Reihen aufgeteilt wird, wobei jedoch die Ausrichtung der Beutel nicht verändert wird. Anschließend werden die Beutel in eine Verpackungsstation gefördert, um sie in die Umverpackung 4 zu verpacken. Die Umverpackung 4 enthält zwei Abteile 4a und 4b, die über einen Knickfalz 4c miteinander verbunden sind.

Die Verpackungsstation enthält zwei Teilstationen 11 a und 11 b, wobei in der Teilstation 11 a die Beutel 2 in das Abteil 4a der Umverpackung 4 und in der Teilstation 11 b die Beutel 2 in das Abteil 4b der Umverpackung 4 verpackt werden. Zunächst gelangt die Verpackung 4 in die erste Teilstation 11 a, in der die Beutel 2 unter Schwerkrafteinfluss in das Abteil 4a gefördert werden, bis dieses mit der vorbestimmten Anzahl an Beuteln gefüllt ist. Die Standböden 2a der Beutel sind dem Knickfalz 4c zugewandt.

Ist das Abteil 4a gefüllt, wird die Verpackung 4 um eine senkrechte Achse um 180° gedreht und der zweiten Teilstation 11b zugeführt, in der in gleicher Weise die Beutel 2 in das Abteil 4b eingebracht werden. Durch das Drehen der Verpackung sind die Beutel 2 in beiden Abteilen mit ihren Standböden 2a dem Knickfalz 4c zugewandt und weisen mit den gleichen Seiten nach außen, so dass dann, wenn die Umverpackung 4 eine Klappstation 12 durchlaufen hat, in der die Abteile um den Knickfalz 4c aufeinandergeklappt werden und die Umverpackung geschlossen wird, übereinstimmende Oberflächenbereiche der Beutel, beispielsweise mit gedruckten Informationen über ihren Inhalt, nach außen weisen und durch Fenster oder Ausnehmungen in der Umverpackung 4 sichtbar sind.

In Abwandlung des beschriebenen und gezeichneten Ausführungsbeispieles kann beispielsweise der verschlossene Beutel bereits die Kühlstrecke liegend durchlaufen. Für die Förderung können Förderbänder oder andere zum geeignete Fördereinrichtungen verwendet werden. Die Beutel können in anderer Weise als dargestellt und/oder in andere Umverpackungen und/oder aus einer einzigen Reihe heraus verpackt werden.

## Patentansprüche

1. Verfahren zum Handhaben von Standboden-Beuteln (2) für Getränke, die gefüllt, verschlossen, mit einem Trinkhalm (3) versehen und, zu mehreren in eine Umverpackung (4) eingebracht, ausgegeben werden, **dadurch gekennzeichnet, dass** die Standboden-Beutel (2) zwischen dem Verschließen und dem Einbringen in die Umverpackung liegend transportiert werden.

2. Verfahren nach Anspruch 1, **dadurch gekennzeichnet, dass** die Beutel (2) nach dem Verschließen gekühlt und im Anschluss daran in eine liegende Position überführt werden.

3. Verfahren nach Anspruch 1 oder 2, **dadurch gekennzeichnet, dass** der Trinkhalm (3) vor dem Einbringen in die Umverpackung (4) auf die liegenden Beutel (2) aufgebracht wird.

4. Verfahren nach einem der Ansprüche 1 bis 3, **dadurch gekennzeichnet, dass** die Beutel (2) aus einer liegenden Förderposition liegend in die Umverpackung (4) eingebracht werden.

5. Verfahren nach einem der Ansprüche 1 bis 4, **dadurch gekennzeichnet, dass** die Beutel (2) liegend quer zu ihrer Längserstreckung gefördert werden.

6. Verfahren nach einem der Ansprüche 1 bis 5, **dadurch gekennzeichnet, dass** die Beutel (2) liegend bis zum Verpacken mit einer gleichbleibenden und für alle Beutel (2) gleichen Ausrichtung gefördert werden.

7. Verfahren nach einem der Ansprüche 1 bis 6, wobei ein aus einer Folie gefertigter, umfangsseitig geschlossener und mit einem Standboden (2a) versehener Beutel (2) in aufrechter Position über eine dem Standboden (2a) gegenüberliegende, durch Folienränder begrenzte Öffnung (2b) befüllt und der Beutel (2) in aufrechter Position durch Verschweißen der die Öffnung (2b) begrenzenden Folienränder verschlossen wird, so dass sich ein Standboden-Beutel (2) mit kissenartig gekrümmten, ausgebeulten Seitenflächen bildet, die Beutel (2) mit einem Trinkhalm (3) versehen und, zu mehreren in eine Umverpackung (4) eingebracht, ausgegeben werden, **dadurch gekennzeichnet, dass** die Standboden-Beutel (2) nach dem Verschließen und vor dem Anbringen des Trinkhalms (3) in eine liegende Position überführt werden, in der sie quer zu ihrer Längserstreckung mit zur gleichen Seite weisenden Standböden (2a) durch eine Anbringstation (9) für den Trinkhalm (3) bis zum Einbringen in die Umverpackung (4) transportiert und aus der liegenden Förderposition liegend in die Umverpackung (4) eingebracht werden.

8. Verfahren nach einem der Ansprüche 1 bis 7, **dadurch gekennzeichnet, dass** das Befüllen, das Verschließen, das Überführen in eine liegende Förderposition, das Aufbringen des Trinkhalms (3) und das Einbringen in eine Umverpackung (4) in einer kontinuierlichen Verfahrenslinie (1) durchgeführt wird.

## Claims

1. A method for handling stand up bags (2) for beverages which are filled, closed, and provided with a drinking straw (3) and which, being inserted in a plurality of bags into an outer packaging (4), are discharged, **characterized in that** the stand up bags (2) are transported in a lying position between closing and insertion into the outer packaging.

2. The method according to claim 1, **characterized in that** after having been closed the bags (2) are cooled and then transferred into a lying position.

3. The method according to claim 1 or 2, **characterized in that** prior to insertion into the outer packaging (4) the drinking straw (3) is attached to the lying bags (2).

4. The method according to any one of claims 1 to 3, **characterized in that** the bags (2) are inserted in a lying state from a lying conveying position into the outer packaging (4).

5. The method according to any one of claims 1 to 4, **characterized in that** the bags (2) are conveyed in a lying position in a direction transverse to the longitudinal extension thereof.

6. The method according to any one of claims 1 to 5, **characterized in that** before being packed the bags (2) are conveyed in a lying position and with a uniform orientation that is the same for all bags.

7. A method according to any one of claims 1 to 6, in which a bag (2) made from a film or foil and closed on the periphery and provided with a self-standing bottom (2a) is filled in an upright position through an opening (2b) which is opposite to the self-standing bottom (2a) and defined by film or foil edges, and the bag (2) is closed in the upright position by welding the film or foil edges defining the opening (2b), resulting in the formation of a stand up bag (2) with cushion-curved bulging side surfaces, the bags (2) are provided with a drinking straw (3) and, being inserted in a plurality of bags into an outer packaging (4), are discharged, **characterized in that** after closing and prior to the attachment of the drinking straw (3) the stand up bags (2) are transferred into a lying position in which they are transported in a direction transverse to the longitudinal extension thereof with self-standing bottoms (2a) oriented towards the same side, through an attaching station (9) for attaching the drinking straw (3) until insertion into the outer packaging (4) and are inserted from the lying conveying position in a lying state into the outer packaging (4).

8. The method according to any one of claims 1 to 7, **characterized in that** the steps of filling, closing, transferring into a lying conveying position, attaching the drinking straw (3) and inserting into an outer packaging (4) are carried out in a continuous process line (1).

## Revendications

1. Procédé pour manipuler des sachets tenant debout (2) pour boissons, lesquels une fois remplis, fermés et équipés d'une paille pour boire (3) et insérés à plusieurs dans un emballage groupé (4), sont distribués, **caractérisé en ce que** les sachets tenant debout (2), entre la fermeture et l'installation, sont transportés couchés dans l'emballage groupé.

2. Procédé selon la revendication 1, **caractérisé en ce que** les sachets (2) sont refroidis après fermeture et, à la suite de cela, sont transportés en position couchée.

3. Procédé selon la revendication 1 ou 2, **caractérisé en ce que** la paille pour boire (3) est ajoutée au sachet couché (2) avant l'insertion dans l'emballage groupé (4).

4. Procédé selon l'une des revendications 1 à 3, **caractérisé en ce que** les sachets (2) sont insérés couchés dans l'emballage groupé (4) à partir d'une position de transport couchée.

5. Procédé selon l'une des revendications 1 à 4, **caractérisé en ce que** les sachets (2) sont transportés couchés perpendiculairement à leur extension longitudinale.

6. Procédé selon l'une des revendications 1 à 5, **caractérisé en ce que** les sachets (2) sont transportés couchés jusqu'à l'emballage avec un alignement constant et identique pour tous les sachets (2).

7. Procédé selon l'une des revendications 1 à 6, où un sachet (2) formé d'une feuille, fermé sur son pourtour et équipé d'un fond plat (2a) est rempli en position verticale par une ouverture (2b) opposée au fond plat, limitée par les bords de la feuille et que le sachet (2) est fermé en position verticale par soudure des bords de la feuille limitant l'ouverture (2b), de telle manière qu'un sachet tenant debout (2) se forme avec des surfaces latérales planes, cintrées en forme de coussin, que les sachets (2) équipés d'une paille pour boire (3) et à plusieurs insérés dans un emballage groupé (4), sont distribués, **caractérisé en ce que** les sachets tenant debout (2) après la fermeture et avant l'adjonction de la paille pour boire (3) sont transférés dans une position couchée, dans laquelle ils sont transportés perpendiculairement à leur extension longitudinale avec des fonds plats donnant du même côté (2a) à travers une station d'adjonction (9) pour la paille (3) jusqu'à l'insertion dans l'emballage groupé (4) et sont insérés couchés dans l'emballage groupé (4) à partir de la position de transport couchée.

8. Procédé selon l'une des revendications 1 à 7, **caractérisé en ce que** le remplissage, la fermeture, le transfert en la position de transport couchée, l'adjonction de la paille pour boire (3) et l'insertion dans un emballage groupé (4) sont réalisés sur une ligne de traitement continue (1).
